# DEMANDE DE BREVET EUROPEEN

(11) **EP 1 411 019 A1**
(43) Date de publication de la demande: **21.04.2004**
(21) Numéro de dépôt: 03292580.2
(22) Date de dépôt: 16.10.2003
(51) Int. Cl.: B66C 1/12, B66C 1/18

(54) **Dispositif de manuntention pour le levage avec basculement d'objets**

(30) Priorité: 18.10.2002 FR 0213032
(71) Demandeur: Société d'Applications Electriques et Mecaniques (SAPEM), 78500 Sartrouville (FR)
(72) Inventeur: Archer, Michel Jean Marie, 78170 La Celle Saint Cloud (FR)
(74) Mandataire: de Saint-Palais, Arnaud Marie

(57) **Abrégé**

Le dispositif selon l'invention concerne un dispositif de levage faisant intervenir une élingue (1) et des moyens de levage (2) de l'élingue, lesdits moyens de levage comprenant une pièce de support rotative (13) sur laquelle l'élingue (1) qui s'y trouve suspendue coulisse de manière à ce que les forces de frottement dynamiques engendrées par ce coulissement soient inférieures aux forces de frottement statiques exercées entre l'élingue et l'objet à soulever.

Elle s'applique au basculement d'objets, notamment de bobines de feuillards.

## Description

La présente invention concerne un dispositif de manutention pour le levage avec basculement d'objets. Elle s'applique plus particulièrement, mais non exclusivement, à des bobines de feuillards.

Les feuillards sont des bandes de métal très minces dont le conditionnement se fait notamment sous la forme de bobines.
Leur levage et leur manutention, notamment pour les retourner d'une position horizontale (posées sur une face) à une position verticale (par exemple en vue de leur engagement sur un mandrin), s'avèrent délicats du fait de leur poids relativement important et de la finesse des bandes enroulées. Cette manoeuvre est généralement réalisée au moyen d'une élingue s'engageant par l'orifice central de la bobine de manière à passer autour d'une section de cette bobine. Lorsque l'élingue est tirée pour soulever une bobine, elle provoque un basculement de la bobine qui passe de sa position horizontale à une position verticale. Au cours de ce basculement, l'élingue coulisse sur la bobine en exerçant à sa périphérie, et en particulier au niveau de ses régions angulaires, des frottements intenses. Ces frottements sont susceptibles de provoquer des détériorations notables de la bobine et de l'élingue.

L'invention a pour but de résoudre ces inconvénients.

A cet effet, elle propose un dispositif de levage faisant intervenir une élingue formant une base destinée à venir au moins partiellement entourer l'objet à soulever et des moyens de levage de l'élingue, ces moyens de levage comprenant une pièce de support rotative sur laquelle l'élingue qui s'y trouve suspendue peut coulisser de manière à ce que les forces de frottement dynamiques engendrées par ce coulissement soient inférieures aux forces de frottement statiques exercées entre l'élingue et l'objet à soulever.

Avantageusement, l'élingue utilisée dans ce dispositif pourra consister en :
- une chaîne à maillons, ou,
- une chaîne à maillons plats, ou,
- une élingue souple, par exemple en matière textile, ou,
- une combinaison de ces différents types d'élingue.

Les moyens de levage pourront comprendre un crochet d'engin de levage ainsi qu'un moufle (poulie montée rotative sur une chape) suspendu au crochet et par lequel passe l'élingue.

En variante, l'élingue pourra être directement suspendue au crochet de l'engin de levage.
Dans ce cas, ce crochet pourra comprendre, dans sa partie inférieure, un galet rotatif sur lequel l'élingue se trouve suspendue.

Il pourra en outre comprendre des moyens de blocage débrayables et/ou à rupture de charge des mouvements de rotation du galet et/ou des moyens de freinage éventuellement réglables de la rotation du galet.

De même, le crochet pourra être monté pivotant autour d'un axe perpendiculaire à l'axe de la poulie grâce à un émerillon solidaire du câble de l'engin de levage.

L'élingue pourra constituer une boucle et être réalisée en plusieurs tronçons détachables. Elle pourra comprendre des moyens de butée coopérant avec la pièce de support rotative pour limiter son coulissement dans un sens ou dans l'autre.

Des modes d'exécution de l'invention seront décrits ci-après, à titre d'exemples non limitatifs, avec référence aux dessins annexés dans lesquels :
Les figures 1a et 1b sont des représentations de face et de côté d'un dispositif selon l'invention ;
Les figures 2a et 2b sont des représentations schématiques du fonctionnement d'un dispositif selon l'invention ;
Les figures 3a et 3b sont des représentations schématiques du fonctionnement d'un dispositif classique avec élingue ;
La figure 4 est une représentation d'une première variante du dispositif selon l'invention illustré sur les figures 1a et 1b ;
La figure 5 est une représentation d'une deuxième variante du dispositif selon l'invention illustré les figures 1a et 1b.

Dans l'exemple illustré sur les figures la et 1b, le dispositif selon l'invention fait intervenir une élingue 1 et des moyens de levage 2 de ladite élingue.

L'élingue forme une boucle et est réalisée en deux tronçons détachables, à savoir :
- une chaîne à maillons 3 terminée à ses extrémités par deux manilles 4, 4',
- une chaîne à maillons plats 5 passant à l'intérieur d'une gaine de protection 6 en matière textile et terminée à ses extrémités par deux anneaux 7, 7', l'anneau 7 étant attaché sur la manille 4.

Par ailleurs, un crochet à émerillon 8 est fixé sur l'autre manille 4' au moyen d'un anneau 9 et ce crochet 8 est passé dans le second anneau 7' de la chaîne à maillons plats 5.
L'émerillon permet au crochet de s'orienter en fonction de la position de l'élingue 1 autour des bobines.

Chacune des manilles est fermée au moyen d'une goupille 10 et d'un écrou 11.

La chaîne à maillons plats 5 et, par conséquent, la gaine de protection 6, pourront être plus larges que la chaîne à maillons 3 de manière à augmenter la surface de portée de l'élingue sur les bobines et d'éviter ainsi toute détérioration de celles-ci.

Les moyens de levage 2 comprennent un crochet 12 d'un engin de levage (non représenté) ainsi qu'un moufle 13 (poulie 14 montée rotative sur une chape 15) suspendu au crochet 12 par l'intermédiaire d'un anneau 16 et par lequel passe l'élingue 1.

La poulie 14 est montée rotative autour d'un axe 17 passant au travers des deux joues de la chape 15 et qui comprend une tête 18 à une extrémité et un écrou 19 à l'autre extrémité.

Les manilles 4, 4' sont dimensionnées de manière à servir de moyens de butée prenant appui sur la chape 15 pour limiter le coulissement de la chaîne à maillons 3 dans un sens ou dans l'autre.

Il est à noter que les crochets 8, 12 utilisés dans cet exemple comportent respectivement un linguet 20, 20' qui empêche les anneaux 9, 16 de ressortir.

Le dispositif selon l'invention est utilisé de la manière suivante :
Les bobines étant stockées à plat, l'élingue 1 est passée autour d'une section d'une bobine de feuillards B. (Figure 2a). Les points P et P' permettent de repérer la position de l'élingue 1 par rapport à la bobine B (pour le point P) et à la poulie 14 (pour le point P'). On constate que l'élingue reste immobile par rapport à ladite bobine (le point P conserve sa position) mais qu'elle coulisse sur la poulie en la faisant tourner dans le sens de la flèche F (le point P' se déplace) (Figure 2b).

En revanche, dans le cas classique d'une élingue métallique soulevée par un crochet (Figure 3a), si on considère les points P1 et P'1 repérant respectivement la position de l'élingue 1 par rapport à la bobine B et à la poulie 14, lorsque la bobine est basculée, l'élingue coulisse en frottant autour de la bobine (le point P1 change de position) et reste immobile par rapport à la poulie (le point P' 1 conserve sa position) (Figure 3b).

Selon une variante, on peut envisager d'intégrer la pièce de support rotative au crochet de l'engin de levage de façon à ce que l'élingue soit directement suspendue audit crochet.

Dans l'exemple de la figure 4, une poulie 21 est intégrée dans la partie inférieure recourbée du crochet de façon à ce que son axe de rotation soit aligné horizontalement.

Selon une autre variante illustrée sur la figure 5, l'axe de rotation 22 de la poulie 23 n'est pas intégré dans le crochet mais fixé horizontalement au niveau de ses extrémités, de part et d'autre du bout recourbé du crochet.

Il est à noter que la poulie peut être remplacée par un simple tube monté rotatif.

## Revendications

1. Dispositif de levage faisant intervenir une élingue (1) formant une base destinée à venir au moins partiellement entourer l'objet à soulever et des moyens de levage (2) de l' élingue,
**caractérisé en ce que** lesdits moyens de levage comprennent une pièce de support rotative (13) sur laquelle l'élingue (1) qui s'y trouve suspendue coulisse de manière à ce que les forces de frottement dynamiques engendrées par ce coulissement soient inférieures aux forces de frottement statiques exercées entre l'élingue et l' obj et à soulever.

2. Dispositif selon la revendication 1,
**caractérisé en ce que** ladite élingue (1) utilisée comprend :
- une chaîne à maillons (3), et/ou,
- une chaîne à maillons plats (5), et/ou,
- une élingue souple, par exemple en matière textile (6).

3. Dispositif selon la revendication 1,
**caractérisé en ce que** lesdits moyens de levage (2) comprennent un crochet (12) d'engin de levage ainsi qu'un moufle (13) suspendu audit crochet et par lequel passe l'élingue (1).

4. Dispositif selon la revendication 3,
**caractérisé en ce que** ledit crochet (12) est monté pivotant autour d'un axe perpendiculaire à l'axe de la poulie (14) grâce à un émerillon solidaire du câble de l' engin de levage.

5. Dispositif selon la revendication 1,
**caractérisé en ce que** l'élingue (1) est directement suspendue à un crochet d'engin de levage.

6. Dispositif selon la revendication 5,
**caractérisé en ce que** ledit crochet comprend un galet ou poulie (21, 23) rotatif sur lequel l'élingue se trouve suspendue.

7. Dispositif selon la revendication 6,
**caractérisé en ce qu'**il comprend des moyens de freinage réglabes et à rupture de charge de la rotation du galet.

8. Dispositif selon la revendication 1,
**caractérisé en ce que** ladite élingue comprend :
- une chaîne à maillons (3) terminée à ses extrémités par deux manilles (4, 4'),
- une chaîne à maillons plats (5) passant à l'intérieur d'une gaine de protection (6) et terminée à ses extrémités par deux anneaux (7, 7'), un des anneaux (7) étant attaché sur une manille (4),
- un crochet à émerillon (8) fixé sur l'autre manille (4') au moyen d'un anneau (9), ce crochet (8) étant passé dans le deuxième anneau (7') de la chaîne à maillons plats (5).
